# EUROPÄISCHE PATENTSCHRIFT

(11) **EP 0 264 846 B1**
(45) Veröffentlichungstag und Bekanntmachung des Hinweises auf die Patenterteilung: **08.08.1990**
(21) Anmeldenummer: 87115144.5
(22) Anmeldetag: 16.10.1987
(51) Int. Cl.: B41F 13/60, B41F 7/00

(54) **Falzapparat mit einer Vorrichtung zum Querperforieren**
Folding apparatus with a transverse perforating device
Appareil de pliage avec dispositif de perforation transversale

(30) Priorität: 24.10.1986 DE 3636246
(43) Veröffentlichungstag der Anmeldung: 27.04.1988
(73) Patentinhaber: M.A.N.-ROLAND Druckmaschinen Aktiengesellschaft, 63012 Offenbach (DE)
(72) Erfinder: Schneider, Eckhard, Dipl.-Ing. FH, D-8901 Stadtbergen (DE)

(56) Entgegenhaltungen:
- DE-C- 223 328

## Beschreibung

Die Erfindung betrifft einen Falzapparat mit einer Vorrichtung zum Querperforieren am Falzrücken von Falzexemplaren, bei denen die Perforation vor dem Falzen an dem Falzprodukt angebracht wird.

Aus der DE-U 1 932 241 ist ein Falzwerk mit einer Vorrichtung zum Querfalzperforieren am Falzrücken von Falzexemplaren bekannt, bei denen die Perforation vor dem Falzen an den Bogen angebracht wird. Die Falzmesser sind mit Perforationszähnen ausgestattet und an dem Sammelzylinder ist eine Gegenwalze 2 mit einer Perforiernut angestellt. Abgesehen davon, daß die zusätzliche Verwendung der Gegenwalze mit Kosten verbunden ist und für diese zusätzlicher Raum beansprucht wird, was dem Wunsch nach kompakt bauenden Falzapparaten entgegensteht, ist mit diesem bekannten Falzwerk nur die Erzeugung einer Querperforierung am Falzrücken des ersten Querfalzes möglich.

Hiervon ausgehend ist es die Aufgabe der Erfindung einen Falzapparat zu schaffen, der die einzelnen Lagen der Falzexemplare im zweiten Querfalz miteinander verbindet, wobei hierfür keine separaten Walzen bzw. Zylinder benötigt werden sollen. Diese Aufgabe wird durch die Anwendung der Merkmale des kennzeichnenden Teils des Anspruch 1 gelöst. Vorteilhafte Weiterbildungen der Erfindung ergeben sich aus den Unteransprüchen sowie aus der Beschreibung und der beiliegenden Zeichnung.

Durch die Erfindung wird es in einfacher Weise möglich, die Lagen der Produkte im zweiten Querfalz miteinander zu verzahnen. Dies ist besonders von Vorteil, wenn die Falzexemplare als Buchsektionen hergestellt werden, die später einer Klebeverbindung zugeführt werden. Ebenso ist diese Art der Querperforationseinbringung vorteilhaft, wenn die in den Falzapparat einlaufenden Stränge nicht durch einen sogenannten Trichterfalz verbunden werden können. Bei allgemein bekannten Falzapparaten wurden sowohl die Querfalzperforierungen für den ersten als auch für den zweiten Falz am Strang, d.h. an der einlaufenden Bahn erzeugt, was verschiedene Nachteile u.a. bezüglich der Verarbeitungsgenauigkeiten mit sich brachte.

Im folgenden wird die Erfindung unter Bezugnahme auf die beiliegende Zeichnung im einzelnen beschrieben. Eine oder mehrere übereinander liegende Bedruckstoffbahnen 1 werden über ein Zugwalzenpaar 2 einem Punktur- und Falzmesserzylinder 5 zugeführt, der mit Punkturen 6 und Falzmessern 7 ausgestattet ist. Die Bedruckstoffbahn 1 wird am Punktur- und Falzmesserzylinder 5 durch einen an diesen angestellten mit Messern 4 versehenen Messerzylinder 3 auf die gewünschte Produkt- bzw. Exemplarlänge zugeschnitten. Die Produktabschnitte werden mittels der Punkturen 6 des Punktur- und Falzmesserzylinders 5 teilweise um letzteren geführt. Durch die Falzmesser 7 werden die Falzexemplare in Falzklappen 9 eines an dem Punktur- und Falzklappenzylinder 5 angestellten Falzklappenzylinder 8 eingebracht, wodurch der erste Querfalz erzeugt wird. Der Falzklappenzylinder 8 ist sehr einfach aufgebaut und weist außer den erwähnten Falzklappen 9 lediglich noch eine Perforiernut 10 auf.

Hinter dem Falzklappenzylinder 8 ist ein Greiferund Falzmesserzylinder 11 angeordnet, der Greifer 12 und Falzmesser 13 aufweist. Mit Hilfe der Greifer werden die auf dem Falzklappenzylinder 8 aufliegenden bereits einmal quergefalzten Exemplare auf den Greifer- und Falzmesserzylinder 11 übernommen. Nun erfolgt in erfindungsgemäßer Weise die Erzeugung einer Querperforation am Falzrücken vor dem anschließend zu erzeugenden zweiten Querfalz. Dies geschieht dadurch, daß die als Perforiermesser ausgebildeten Falzmesser 13 des Greifer- und Falzmesserzylinders 11 gegen die Perforiernut 10 des Falzklappenzylinders 8 gesteuert werden, wodurch die Perforation an dem auf dem Greifer- und Falzklappenzylinder aufliegenden Exemplar erzeugt wird. Anschließend wird der zweite Querfalz erzeugt, in dem die Falzmesser 13 die auf dem Greifer- und Falzmesserzylinder 11 aufliegenden Exemplare in Falzklappen 16 eines hinter dem Greifer- und Falzmesserzylinder 11 angeordneten Greifer- und Falzklappenzylinders 14 stoßen. Nach der Erzeugung des zweiten Querfalzes erfolgt die Abgabe der Exemplare, beispielsweise an eine Bandleitung 17.

Eine weitere Produktionsmöglichkeit besteht darin, daß die mittels der Zylinder 5 und 8 einmal quergefalzten Produkte direkt von den Greifern 15 des Greifer- und Falzklappenzylinders 14 von dem Greifer- und Falzmesserzylinder 11 übernommen werden. Bei dieser Produktionsart sind die Falzmesser 13 und die Falzklappen 16 außer Funktion. In vorteilhafter Weise kann der Punktur- und Falzmesserzylinder 5 auch als Sammelzylinder ausgebildet sein, um vor der Erzeugung des ersten Querfalz auf diesem zugeschnittene Exemplare zu sammeln und gemeinsam zu falzen. Wenn kein zweiter Querfalz erforderlich ist, wird auch zwischen den Zylindern 11 und 8 keine Perforierung erzeugt, d.h. die als Perforiermesser ausgebildeten Falzmesser 13 werden nicht gegen die Perforiernut 10 gesteuert.

## Patentansprüche

1. Falzapparat mit einer Vorrichtung zum Querperforieren am Falzrücken von Falzexemplaren, bei denen die Perforation vor dem Falzen an dem Falzprodukt angebracht wird, dadurch gekennzeichnet, daß zur Erzeugung einer Querperforation für den zweiten Querfalz ein dem Punktur- und Falzmesserzylinder (5) nachgeordneter Falzklappenzylinder (8) mit einer in Achsrichtung verlaufenden Perforiernut (10) versehen ist, die mit einem als Falzperforiermesser ausgebildeten Falzmesser (13) eines dem Falzklappenzylinder (8) nachgeordneten Greiferund Falzmesserzylinder (11) zusammenwirkt, um vor der zweiten Querfalzerzeugung durch die in Falzklappen (16) eines hinter dem Greifer- und Falzmesserzylinder (11) angeordneten Greifer- und Falzklappenzylinder (14) eingreifenden Falzmesser (13) die zweite Querfalzperforation herzustellen.

2. Falzapparat nach Anspruch 1, dadurch gekennzeichnet, daß der Punktur- und Falzmesserzylinder (5) als Sammelzylinder ausgebildet ist.

3. Falzapparat nach Anspruch 1 oder 2, dadurch gekennzeichnet, daß der Greifer- und Falzklappenzylinder (14) Greifer (15) aufweist, die bei der Erzeugung des zweiten Querfalzes außer Funktion gesetzt sind.

4. Falzapparat nach Anspruch 3, dadurch gekennzeichnet, daß die Greifer (15) des Greifer- und Falzklappenzylinders (14) die mit dem ersten Querfalz versehenen Falzexemplare von dem Greiferund Falzmesserzylinder (11) übernehmen, wenn die Falzmesser (13) des Falzmesserzylinders (11) und die Falzklappen (16) des Greifer- und Falzklappenzylinders (14) außer Aktion gesetzt sind.

## Revendications

1. Appareil de pliage comportant un dispositif se- vant à réaliser une perforation transversale au verso d'exemplaires à replier, dans lesquels la perforation est formée dans l'article à plier, avant le repliage, caractérisé en ce que pour la production d'une perforation transversale pour le second repli transversal, un cylindre (8) comportant des volets de pliage, qui est disposé en aval du cylindre (5) comportant des pointes et des couteaux de pliage, comporte une rainure de perforation (10), qui s'étend dans la direction axiale et coopère avec un cylindre (11) comportant des griffes de saisie et des couteaux de pliage, qui est disposé en aval du cylindre (8) comportant des volets de pliage, pour réaliser la seconde perforation du repli transversal, avant la formation seconde du repli transversal, au moyen de couteaux de pliage (13) s'engageant entre des volets de pliage (16) d'un cylindre (11) comportant des griffes de saisie et des couteaux de pliage.

2. Appareil de pliage selon la revendication 1, caractérisé en ce que le cylindre (5) comportant des pointes et des couteaux de pliage est réalisé sous la forme d'un cylindre collecteur.

3. Appareil de pliage selon la revendication 1 ou 2, caractérisé en ce que le cylindre (14) comportant des griffes de saisie et des volets de pliage possède des griffes de saisie (15), qui sont mises hors service lors de la formation du second repli transversal.

4. Appareil de pliage selon la revendication 3, caractérisé en ce que les griffes de saisie (15) du cylindre (14) comportant des griffes de saisie et des volets de pliage, prennent en charge les exemplaires repliés comportant le premier repli transversal, à partir du cylindre (11) comportant des griffes de saisie et des couteaux de pliage, lorsque les couteaux de pliage (13) du cylindre (11) comportant des couteaux de pliage et les volets de pliage (16) du cylindre (14) comportant des griffes de saisie et des volets de pliage sont mis hors service.

## Claims

1. Folding apparatus with a device for the transverse perforation of the folded spine of folded copies, in which the perforation is applied to the folded product before folding, characterised in that to produce a transverse perforation for the second cross-fold a folding-jaws cylinder (8), arranged downstream of the puncturing and folding-blade cylinder (5), is provided with a perforating groove (10) extending in the axial direction, and the groove cooperates with a folding blade (13), constructed as a fold-perforating blade, of a gripper and folding-blade cylinder (11) arranged downstream of the folding-jaws cylinder (8), so as to produce the second cross-fold perforation before the second cross-fold production brought about by the folding blades (13) engaging in folding jaws (16) of a gripper and folding-jaws cylinder (14) arranged behind the gripper and folding-blade cylinder (11).

2. Folding apparatus according to claim 1, characterised in that the puncturing and folding-blade cylinder (5) is constructed as a collecting cylinder.

3. Folding apparatus according to claim 1 or 2, characterised in that the gripper and folding-jaws cylinder (14) has grippers (15) which are put out of action when the second cross-fold is produced.

4. Folding apparatus according to claim 3, characterised in that the grippers (15) of the gripper and folding-jaws cylinder (14) take up the folded copies, provided with the first cross-fold, from the gripper and folding-blade cylinder (11) if the folding blades (13) of the folding-blade cylinder (11) and the folding jaws (16) of the gripper and folding-jaws cylinder (14) are put out of action.
